# EUROPÄISCHE PATENTANMELDUNG

(11) **EP 0 483 462 A1**
(43) Veröffentlichungstag der Anmeldung: **06.05.1992**
(21) Anmeldenummer: 91112666.2
(22) Anmeldetag: 27.07.1991
(51) Int. Cl.: H01R 43/052, H01R 43/28

(54) **Einrichtung zum Transportieren von Kabelabschnitten**

(30) Priorität: 29.10.1990 CH 3436/90
(71) Anmelder: TTC TECHNOLOGY TRADING COMPANY, CH-6045 Meggen (CH)
(72) Erfinder: Koch, Max, Dipl.-Ing. ETH, CH-6045 Meggen (CH)
(74) Vertreter: Reichmuth, Hugo Werner (CH)

(57) **Zusammenfassung**

Mit dieser Einrichtung zum Transportieren von Kabelabschnitten (**8**) können Kabelabschnitte (**8**) taktweise durch einen die beiden Enden eines Kabelabschnittes (**8**) fassenden Doppelgreifer (**7**) längs einer Kabelbearbeitungsstrasse transportiert werden. Die Doppelgreifer (**7**) sind am äusseren Umfang eines Transportorganes (**2**) in gleichmässigen Abständen angeordnet. Sie sind senkrecht zur Bewegungsrichtung des Transportorganes (**2**) und senkrecht zur Achse der gefassten Enden des Kabelabschnittes (**8**) drehbar gelagert. An mindestens zwei Stellen des Transportorganes (**2**) sind Greifer-Aktivatoren (**50**) stationär angeordnet, durch welche die durch die Kraft einer Feder (**38**) geschlossenen Doppelgreifer (**7**) geöffnet werden können, einmal zum Aufnehmen eines zugeführten Kabelabschnittes (**8**), einmal zum Abgeben des fertig bearbeiteten Kabelabschnittes (**8**). Die Enden der gefassten Kabelabschnitte (**8**) werden an den Kabelbearbeitungsstationen vorbeigeführt und während eines Arbeitstaktes, nach vorheriger Zentrierung des Doppelgreifers (**7**), bearbeitet oder mit einem Steckkontakt versehen. Durch das Einlegen einer Schwenkvorrichtung (**47**) oder einer Drehvorrichtung (**70**, **71**) kann der Doppelgreifer (**7**) zusammen mit dem gefassten Kabelabschnitt (**8**) um seine Drehachse um bestimmte Drehwinkel einrastbar gedreht werden.

## Beschreibung

Die Erfindung betrifft eine Einrichtung zum Transportieren von Kabelabschnitten senkrecht zu ihrer Achse, mit mindestens einem auf einem Maschinengestell angeordneten, intermittierend angetriebenen endlosen Transportorgan, wobei das Transportorgan an seinem äusseren Umfang in gleichen Abständen hintereinander angeordnete, durch die Kraft einer Feder schliessende Greifer aufweist, welche beide Enden eines von einer Kabelzuführeinrichtung zugeführten Kabelabschnittes im Bereich einer Umlenkstelle des Transportorganes greifen, den Kabelabschnitt beim intermittierenden Umlauf des Transportorganes halten, an Bearbeitungsstationen vorbeifahren und im Bereich der anderen Umlenkstelle des Transportorganes einer Kabelablage oder einer weiteren Bestückungsanlage übergeben.

Solche Einrichtungen dienen dazu, elektrische Kabel längs einer Kabelbearbeitungsstrasse taktweise von einer Bearbeitungsstation zur nächsten zu transportieren. An den Bearbeitungsstationen werden die Enden des Kabelabschnittes abisoliert und auf das Ende des elektrischen Kabels wird ein vorzugsweise aus einem Blechstanzteil hergestellter, steckbarer, elektrischer Kontaktteil aufgepresst.

Aus der DE-OS 26 22 360 ist eine derartige Einrichtung bekannt, bei welcher gelenkig miteinander verbundene Greiferzangenwagen zu einer endlosen Gelenkkette zusammengebaut sind. Jeder Greiferzangenwagen weist vier auf Stützschienen laufende Laufrollen und eine auf Lagerbolzen verschwenkbar gelagerte, durch eine Druckfeder und einen Nocken in einer Schliessstellung gehaltene und durch Steuerrollen und Führungskurven in eine Offenstellung bringbare Greiferzange auf. Zwei solche endlosen Gelenkkettentriebe mit einer Vorlaufstrecke, einer Rücklaufstrecke und zwei Umlenkstellen sind parallel nebeneinander auf einem Maschinengestell auseinanderfahrbar gelagert, derart, dass je ein Greifer von jedem Gelenkkettentrieb ein Ende des Kabelabschnittes fasst und der Parallelabstand der beiden Gelenkkettentriebe an die Länge des jeweils zu bearbeitenden Kabelabschnittes angepasst wird. Die Gelenkkettentriebe weisen an einer Umlenkstelle je ein auf beiden Seiten neben jeder Kette angeordnetes verzahntes Doppel-Antriebsrad auf, welches jeweils mit den Zähnen zwischen die Laufrollen der Greiferzangenwagen greift und die Gelenkketten antreibt. An die Antriebsräder schliesst ein am Maschinengestell befestigter Auslegerarm an, mit tangential an die Antriebsräder anschliessenden oberen und unteren Führungsbahnen für die Aufnahme der Laufrollen der Greiferzangenwagen. An der anderen Umlenkstelle sind anschliessend an die oberen und unteren Führungsbahnen spannbare, stationäre Umlenk-Führungsbahnen vorgesehen. Während eines Umlaufes öffnen sich die Greiferzangen kurzzeitig, einmal zur Aufnahme eines Kabelabschnittes und einmal zur Abgabe des fertig bearbeiteten, mit Anschlussteilen versehenen Kabelabschnittes. In allen andern Bereichen sind die Greiferzangen geschlossen, wobei sie zwischen der Aufnahme und der Abgabe die Enden der Kabel für die Bearbeitung derselben durch die Kraft einer Feder unverrückbar halten.

Ein Nachteil dieser Transporteinrichtung liegt darin, dass vor allem die Antriebsräder, die Führungsbahnen der Laufrollen und die Führungskurven zum Öffnen und Schliessen der Greiferzangen relativ aufwendig sind, und dass die Kabelenden in einer starren Halterung ohne irgend eine Bewegungsmöglichkeit gefasst sind. Ein weiterer Nachteil liegt auch darin, dass mit der vorliegenden Transporteinrichtung ein sehr grosser Platzbedarf nötig ist und gleichwohl nicht beliebig lange Kabelabschnitte transportiert, bzw. bearbeitet werden können, da die minimale, bzw. die maximale Länge der Kabelabschnitte davon abhängig ist, wie nahe zusammen, bzw. wie weit auseinander die beiden nebeneinander angeordneten Gelenkkettentriebe gefahren werden können.

Der Erfindung liegt daher die Aufgabe zugrunde, eine Einrichtung zum Transportieren von Kabelabschnitten vorzuschlagen, welche einfach im Aufbau ist, ruhig läuft, relativ wenig Platz beansprucht, weitgehend unabhängig ist von der Länge des einzelnen Kabelabschnittes, und bei welcher alle gefassten Kabelenden an jeder Bearbeitungsstation bearbeitet und fertig bestückte, mit Steckverbindern versehene Kabelenden an einer unbenützten Bestückungspresse vorbeibewegt werden können, ohne dass eine Ausweichbewegung einer Bestückungspresse erforderlich ist.

Diese Aufgabe wird durch die im ersten Anspruch gekennzeichnete Erfindung gelöst.

Die durch die Erfindung erreichten Vorteile sind im wesentlichen darin zu sehen, dass bei relativ kleinem Platzbedarf durch die Anordnung von drehbaren Doppelgreifern auf einem einzigen, längs der Bearbeitungsstrasse taktweise bewegten Transportorgan, und durch die Anordnung von seitlichen stationären Leitblechen unterhalb des Transportorganes, sehr kurze und innerhalb einer gewissen Grenze beliebig lange, eine Schlaufe bildende Kabelabschnitte transportiert werden können, wobei jedes gefasste Kabelende durch die Drehbarkeit der Doppelgreifer um 180°, an jeder Bearbeitungsstation oder Bestückungspresse bearbeitet oder mit einem Steckkontakt bestückt werden kann, und dass durch das steuerbare Wegdrehen des Doppelgreifers, die gefassten und fertig bestückten Kabelenden im Bereich von nicht benötigten Bestückungspressen, an Bestückungspressen vorbeibewegt werden können, ohne dass eine Ausweichbewegung einer Bestückungspresse nötig wäre.

In den Zeichnungen ist ein Ausführungsbeispiel der Erfindung dargestellt, das im folgenden näher erläutert wird. Es zeigen:
- Fig. 1: den Aufriss einer Kabelbearbeitungsstrasse mit einem endlosen Zugorgan mit am äusseren Umfang in gleichmässigen Abständen angeordneten Doppelgreifern zum Transportieren von Kabelabschnitten;
- Fig. 2: einen Grundriss einer Kabel-Bearbeitungsstrasse gemäss Fig. 1;
- Fig. 3: einen Querschnitt durch die Kabel-Bearbeitungsstrasse gemäss einem Schnitt 3-3 in Fig. 1;
- Fig. 4: einen Schnitt durch das endlose Zugorgan und durch einen Doppelgreifer;
- Fig. 5: einen Aufriss des Doppelgreifers in geschlossener Stellung;
- Fig. 6: den Aufriss des Doppelgreifers in geschlossener Stellung, zusammen mit einem offenen Greifer-Aktivator;
- Fig. 7: den Aufriss des Doppelgreifers in offener Stellung, mit einem geschlossenen Greifer-Aktivator;
- Fig. 8: den Grundriss des Greifer-Aktivators;
- Fig. 9: den Aufriss des Doppelgreifers in geschlossener Stellung, zusammen mit einem eingelegten Zentriermodul;
- Fig. 10: den Grundriss des Zentriermoduls;
- Fig. 11: den Grundriss des Doppelgreifers in seiner Normallage, zusammen mit einer eingelegten Schwenkvorrichtung;
- Fig. 12: den Grundriss des Doppelgreifers in eingeschwenkter Lage, zusammen mit der eingelegten Schwenkvorrichtung;
- Fig. 13: den Grundriss einer Drehvorrichtung links, für eine Drehung des Doppelgreifers um 180° im Uhrzeigersinn und
- Fig. 14: den Grundriss einer Drehvorrichtung rechts, für eine Drehung des Doppelgreifers um 180° im Gegenuhrzeigersinn.

In den Fig. 1 und 2 ist mit **1** eine Kabeltransporteinrichtung bezeichnet. Die Kabeltransporteinrichtung **1** besteht aus einem endlosen Transportorgan **2** mit einem oberen Trum **3**, einem unteren Trum **4**, einer ersten Umlenkstelle **5**, als Antriebsstelle für einen intermittierenden Betrieb vorgesehen und einer zweiten Umlenkstelle **6**. Am äusseren Umfang des Transportorganes **2** sind in gleichmässigen Abständen Doppelgreifer **7** für die Aufnahme von Kabelabschnitten **8** angeordnet. Im Bereich der ersten Umlenkstelle **5** ist im unteren Trum **4** eine Kabelzuführeinrichtung **9** für das Zuführen von Kabelabschnitten **8** senkrecht zu der Umlaufrichtung des Transportorganes **2** und im Bereich der zweiten Umlenkstelle **6**, ebenfalls im unteren Trum **4** ist ein Kabel-Austransport **10** und eine Kabelablage **11** vorgesehen. In der Fig. 2 sind zusätzlich im ganzen Bereich des unteren Trums **4** des Transportorganes **2** verschiedene Kabelbearbeitungsstationen, wie Schneidstationen links **12**, Abisolierstationen **13**, Verarbeitungsstationen **14**, Schneidstationen rechts **15**, einlegbare Führungsrohre **16** für die Kabelzuführeinrichtung **9**, eine Abbindvorrichtung **17** und Kabelmagazine **18** angedeutet.

In Fig. 3 ist mit **4** der untere Trum des Transportorganes **2** bezeichnet. Der untere Trum **4** des endlosen Transportorganes **2** ist zwischen zwei vertikalen Tragwänden **19**, **20** geführt, derart, dass kein seitliches Ausweichen möglich ist und der Durchhang des unteren Trums **4** aufgenommen wird. Die am äusseren Umfang des Transportorganes **2** angeordneten Doppelgreifer **7** dienen dazu, Kabelabschnitte **8** aufzunehmen, welche von der Kabelzufuhreinrichtung **9** der Kabeltransporteinrichtung **1** zugeführt werden. Die Kabelzuführeinrichtung **9** besteht aus einer auf einem Maschinenrahmen **22** stationär aufgebauten Vorschubeinrichtung **21** für das Kabel, einer austauschbar angeordneten Schnellwechseleinheit **23** und dem Kabelmagazin **18**. Im vorliegenden Beispiel (Fig. 1 und 2) ist eine doppelte Kabelzuführeinrichtung **9** vorgesehen. Unterhalb der Achse der Kabelzuführeinrichtung **9** sind parallel zur Kabeltransporteinrichtung **1** zwei feste, parallel nebeneinandergestellte Leitbleche **24**, **25** vorgesehen, zwischen welchen eventuell herabhängende Schlaufen **26** von gefassten Kabelabschnitten **8** geführt werden. Je auf der Aussenseite der beiden Leitbleche **24**, **25** sind in der Achse der Kabelzuführeinrichtung **9** stationäre Doppelgreifer links **57** und rechts **58** mit je einem inneren Greifer **57**.**1**, **58**.**1** und je einem äusseren Greifer **57**.**2**, **58**.**2** angeordnet.

In den Fig. 4 und 5 ist der Doppelgreifer **7** in einem grösseren Massstab dargestellt. Der Doppelgreifer **7** ist drehbar am Transportorgan **2** angeordnet, wobei ein Tragkörper **27** des Doppelgreifers **7** mit einem Zapfen **28** in einer senkrecht zur Laufrichtung des Transportorganes **2** angeordneten Bohrung **29** des Transportorganes **2** gelagert und durch Tellerfedern **30** und einen Klemmring **31** federnd gehalten ist. Zwischen dem Tragkörper **27** und dem Transportorgan **2** sind im Tragkörper **27** kreisförmig angeordnete Anbohrungen **32** vorgesehen, in die die Kuppe **33** einer im Transportorgan **2** vorgesehenen Arretierschraube **34** eingreift. Die beiden Greifer **35** des Doppelgreifers **7** sind an einem schiebbar am Tragkörper **27** gelagerten Schiebekörper **36** öffnend und schliessend angeordnet. Eine erste Druckfeder **37** hält den Schiebekörper **36** am Tragkörper **27** in einer Ruhelage, während je eine zweite Druckfeder **38** die beiden Greiferarme **39**, **40** jedes Greifers **35** des Doppelgreifers **7** in eine Schliessstellung drückt. An den Drehzapfen **41**, **42**, der Greiferarme **39**, **40** sind Zentrierrillen **43** zum Zentrieren des Doppelgreifers **7** vorgesehen. Über dem Klemmring **31** ist eine Steuerscheibe **44** angeordnet, welche drehfest mit dem Zapfen **28** des Tragkörpers **27** verbunden und durch eine Sicherungsmutter **48** gehalten ist. In der Steuerscheibe **44** sind Führungsrillen **45** vorgesehen, in welche eine an einem einlegbaren Tragarm **49** angeordnete Steuerrolle **46** einer Schwenkvorrichtung **47** eingreift.

In den Fig. 6, 7 und 8 ist der Doppelgreifer **7** zusammen mit einem Greifer-Aktivator **50** dargestellt. Der Greifer-Aktivator **50** besitzt zwei zusammenfahrbare Schwenkarme **51**, **52** mit je einer Betätigungsrolle **53**, **54**. Die Betätigungsrollen **53**, **54** greifen zum Öffnen der Doppelgreifer **7** an einer an einem Ende der Doppelgreifer **7** angeordneten Führungskurve **55**, **56** an. Greifer-Aktivatoren **50** sind im Bereich der Kabelzuführeinrichtung **9** zum Greifen eines zugeführten Kabelabschnittes **8** und im Bereich des Kabel-Abtransportes **10** zum Abgeben des Kabelabschnittes **8** angeordnet.

In den Fig. 9 und 10 ist der Doppelgreifer **7** mit einem Zentriermodul **60** dargestellt. Das Zentriermodul **60** ist jeweils auf der gegenüberliegenden Seite einer Kabelbearbeitungsstation stationär angeordnet und weist zwei im Querschnitt winkelförmige Schwenkarme **61**, **62** mit einer Zentrierkufe **63**, **64** auf, welche in die Zentrierrillen **43** der Drehzapfen **41**, **42** der Greiferarme **39**, **40** eingreifen. Die oberen Schenkel der Schwenkarme **61**, **62** bestimmen die obere Begrenzung der Höhenlage des Doppelgreifers **7** und die Zentrierkufe **63**, **64** die genaue Seitenlage und den Abstand zur Kabelbearbeitungsstation. Da die Zentrierrillen **43** der Drehzapfen **41**, **42** auf den Zentrierkufen **63**, **64** der Schwenkarme **61**, **62** gleitbar geführt sind, ist eine vertikale Verschiebung des Doppelgreifers **7** für seine genaue Höheneinstellung durch einen justierbaren Mitnehmer der Kabelbearbeitungsstation jederzeit möglich.

In den Fig. 11 und 12 ist der Doppelgreifer **7** zusammen mit der einlegbaren Schwenkvorrichtung **47** im Grundriss dargestellt. Der Doppelgreifer **7** ist drehbar im Transportorgan **2** gelagert und mit Hilfe von Tellerfedern **30** und einer Arretierschraube **34** in einer Ruhelage gehalten. Die Steuerscheibe **44** ist drehfest mit dem Doppelgreifer **7** verbunden und mit Hilfe der Sicherungsmutter **48** befestigt. Die Schwenkvorrichtung **47** ist stationär an der Tragwand **19**, **20** des Transportorganes **2** im Bereich einer Kabelbearbeitungsstation angeordnet. Die am verschiebbaren Tragarm **49** drehbar gelagerte Steuerrolle **49** kann in die Führungsrille **45** der Steuerscheibe **44** eingelegt werden. Durch die taktweise Bewegung des Transportorganes **2** dreht sich der Doppelgreifer **7** durch die in die Führungsrille **45** der Steuerscheibe **44** eingefahrene Steuerrolle **46** bis zum Auslauf der Steuerrolle **46** aus der Führungsrille **45** automatisch um 60°. Dabei rastet die Arretierschraube **34** wieder in eine entsprechend angeordnete Anbohrung **32** des Transportorganes **2** ein.

In den Fig. 13 und 14 ist der Doppelgreifer **7** mit einer Drehvorrichtung **70**, **71** im Grundriss dargestellt. Die Drehvorrichtung **70**, **71** ist wiederum stationär an der Tragwand **19**, **20** des Transportorganes **2** im Bereich einer Kabelbearbeitungsstation angeordnet. Sie weist eine schiebbar gelagerte und pneumatisch betätigbare Zahnstange **72**, **73** auf, welche mit einem auf der Steuerscheibe **44** angeordneten, drehfest mit dem Doppelgreifer **7** verbundenen Zahnritzel **74** zusammenarbeitet. Mit der Drehvorrichtung **70**, **71** kann der Doppelgreifer **7**, bzw. ein an beiden Enden durch den Doppelgreifer **7** gefasster Kabelabschnitt **8** in einer Bearbeitungsstation um 180° gedreht werden.

Die vorstehend beschriebene Anlage arbeitet wie folgt: Das endlose Transportorgan **2** mit den am äusseren Umfang angeordneten Doppelgreifern **7** wird taktweise durch eine nicht dargestellte Antriebseinheit angetrieben. Die Doppelgreifer **7** werden dabei im Bereich des unteren Trums **4** an verschiedenen Kabelbearbeitungsstationen vorbeibewegt. Die Kabelzuführeinrichtung **9** bringt mit Hilfe der Vorschubeinrichtung **21** und der Schnellwechseleinheit **23** vom Kabelmagazin **18**, senkrecht zur Bewegungsrichtung des Transportorganes **2**, Kabel in den Bereich der Doppelgreifer **7**. Die Vorschubeinrichtung **21** besteht aus einem stationären und einem verschiebbaren Riementrieb, zwischen welchen das eingeklemmte Kabel transportiert wird, und einer vom transportierten Kabel angetriebenen Längenmesseinrichtung. Das zugeführte Kabel wird von der linken Schneidstation **12** geschnitten und das Ende des Kabels durch die Vorschubeinrichtung **21** und mit Hilfe des eingelegten Führungsrohres **16** in einer ersten Phase um eine stets gleiche überwachte Minimallänge in den Aufnahmebereich des Transportorganes **2** geführt. Das Ende des Kabels wird vom inneren Greifer **58**.**1** des stationären Doppelgreifers rechts **58** gefasst, während sich das Führungsrohr **16** aus dem Bereich des Transportorganes **2** entfernt und der äussere Greifer **58**.**2** des stationären Doppelgreifers rechts **58** das Kabelende ebenfalls greift. Die Vorschubeinrichtung **21** transportiert nun in einer zweiten Phase eine von der Längenmesseinrichtung ebenfalls überwachte, vorgewählte Restkabellänge, wobei der stationäre Doppelgreifer links **57** als Führungshilfe dient und zwischen den Leitblechen **24**, **25** eine Kabelschlaufe **26** gebildet wird. Ist die vorgewählte Länge des Kabels erreicht, greift auch der linke stationäre Doppelgreifer **57** und die linke Schneidstation **12** trennt das Kabel. Der gebildete Kabelabschnitt **8** wird vom Doppelgreifer **7** des Transportorganes **2** übernommen, indem die beiden inneren Greifer **57**.**1**, **58**.**1** der stationären Doppelgreifer **57**, **58** sich öffnen, ein in der Achse der Kabelzuführeinrichtung **9** befindlicher Doppelgreifer **7** des Transportorganes **2** durch das Einlegen der Greifer-Aktivatoren **50** auf beiden Seiten des Transportorganes **2** sich ebenfalls öffnet und in geöffnetem Zustand über den Kabelabschnitt **8** gedrückt wird. Die beide Enden des Kabelabschnittes **8** sind noch von den beiden äusseren Greifern **57**.**2**, **58**.**2** der stationären Doppelgreifer **57**, **58** gefasst und die Doppelgreifer **7** schliessen sich, einerseits durch das Öffnen der Geifer-Aktivatoren **50** und anderseits durch die Kraft der Druckfedern **38**, und fassen die Enden des Kabelabschnittes **8**. Die beiden äusseren Greifer **57**.**2**, **58**.**2** der stationären Doppelgreifer **57**, **58** öffnen sich nun ebenfalls und das Schiebemodul gibt den Doppelgreifer **7** des Transportorganes **2** frei, wobei der Doppelgreifer **7** durch die Kraft der Druckfeder **37** wieder in die Ruhelage gedrückt wird, in welcher die taktweise Transferbewegung des Doppelgreifers **7** zusammen mit dem gefassten Kabelabschnitt **8** durch das endlose Transportorgan **2** erfolgt. Nach jeder Taktbewegung folgt ein Arbeitstakt, bei welchem beide Enden des Kabelabschnittes **8** bearbeitet oder mit einem Steckkontakt versehen werden können. Damit die genaue Lage der Kabelenden für eine solche Bearbeitung gewährleistet ist , wird der entsprechende Doppelgreifer **7** vor jeder Bearbeitungsstation mit einer der Bearbeitungsstation gegenüberliegenden Zentriereinrichtung ausgerichtet. Die Schwenkarme **61**, **62** des Zentriermodules **60** schwenken sich gegen den Doppelgreifer **7**, wobei die oberen Schenkel der im Querschnitt winkelförmigen Schwenkarme **61**, **62** die Höhenlage und die in die Zentrierrillen **43** der Drehzapfen **41**, **42** der Greiferarme **39**, **40** des Doppelgreifers **7** eingreifenden Zentrierkufen **63**, **64** die genaue Seitenlage und den genauen Abstand zur Kabelbearbeitungsstation bestimmen. Bevor eine Bearbeitung stattfindet, drückt ein justierbarer Mitnehmer der Kabelbearbeitungsstation den Doppelgreifer **7**, bzw. die vom Doppelgreifer **7** gefassten Enden des Kabelabschnittes **8** in die genaue Höhenlage, wobei der Doppelgreifer **7** durch die auf den Zentrierkufen **63**, **64** gleitbar geführten Zentrierrillen **43** der Drehzapfen **41**, **42** seine zentrierte Horizontallage nicht verändert. Damit ist bei der nachfolgenden Bearbeitung des Kabelendes, oder beim Aufpressen eines Steckkontaktes auf ein bereits bearbeitetes Kabelende, die genaue Lage der vom Doppelgreifer **7** gefassten Enden des Kabelabschnittes **8** gewährleistet. Bereits fertig bearbeitete Kabelenden, welche an einer nicht mehr benötigten Kabelbearbeitungsstation vorbeifahren, würden mit dieser Station kollidieren, wobei die Kabelenden bzw. die aufgepressten Steckkontakte beschädigt würden. Um dies zu verhindern, wird im Bereich der letzten benötigten Kabelbearbeitungsstation der Doppelgreifer **7** um beispielsweise 60°eingeschwenkt, um im Bereich der letzten Kabelbearbeitungsstation vor dem Kabel-Austransport **10**, wieder in die normale Transportlage zurückzuschwenken. Zu diesem Zweck wird in der letzten benötigten Kabelbearbeitungsstation mit einer stationären Schwenkvorrichtung **47**, die am Tragarm **49** angeordnete Steuerrolle **46** in die Führungsrille **45** einer Steuerscheibe **44** eines anwesenden Doppelgreifers **7** eingelegt. Mit der taktweisen Vorwärtsbewegung des Transportorganes **2** schwenkt der Doppelgreifer **7** zusammen mit dem gefassten Kabelabschnitt **8** in eine Schräglage ein, bei der die Enden des Kabelabschnittes **8** von den Kabelbearbeitungsstationen genügend entfernt sind und die im Transportorgan **2** angeordnete Arretierschraube **34** durch die Kraft der Tellerfedern **30** in einer entsprechenden Anbohrung **32** im Tragkörper **27** des Doppelgreifers **7** eingerastet ist. Die Rückschwenkung des Doppelgreifers **7**, zurück in die normale Transportlage, erfolgt durch eine bei der letzten Kabelbearbeitungsstation vor dem Kabel-Austransport **10** auf der gegenüberliegenden Seite des Transportorganes **2** angeordnete, gleiche stationäre Schwenkvorrichtung, indem in der gleichen oben beschriebenen Weise, von der Gegenseite her, eine Steuerrolle **46** in eine Führungsrille **45** der Steuerscheibe **44** eingelegt wird. Zur vollen Ausnutzung der auf beiden Seiten der Bearbeitungsstrasse angeordneten Bearbeitungsstationen ist zusätzlich eine Drehvorrichtung **70**, **71** gemäss den Fig. 13 und **14** vorgesehen. Damit beide Enden des vom Doppelgreifer **7** gefassten Kabelabschnittes **8** von jeder beliebigen Kabelbearbeitungsstation bearbeitet werden können, kann der Doppelgreifer **7** innerhalb einer Bearbeitungsstation von einer an der Tragwand **19**, **20** stationär angeordneten Drehvorrichtung **70**, **71** um 180° gedreht werden. Die schiebbar gelagerte Zahnstange **72**, **73** wird pneumatisch betätigt und greift in das drehfest mit dem Doppelgreifer **7** verbundene Zahnritzel **74** ein und dreht den Doppelgreifer **7** um 180°. Dabei rastet die Arretierschraube **34** durch die Kraft der Tellerfedern **30** ebenfalls in eine entsprechende Anbohrung **32** im Tragkörper **27** des Doppelgreifers **7** ein und beide Enden des Kabelabschnittes **8** sind nun gegen die, jeweils auf der anderen Seite des Transportorganes **2** angeordneten Kabelbearbeitungsstellen gerichtet. Für diese Bearbeitung und Bestückung der Kabelenden sind die gleichen Manipulationen mit Zentriermodul **60**, Schwenkvorrichtung **47** oder Drehvorrichtung **70**, **71** erforderlich oder möglich, wie oben beschrieben. Am Ende der Kabelbearbeitungsstrasse **1** wird der Kabelabschnitt **8** vom Kabel-Austransport **10** oder von einer weiteren Bestückungsanlage übernommen, wobei der Doppelgreifer **7** wie bei der Kabelzuführeinrichtung **9** durch das Einschwenken und Zusammenfahren der Schwenkarme **51**, **52** eines stationären Greifer-Aktivators **50** geöffnet und der Kabelabschnitt **8** freigegeben wird.

## Patentansprüche

1. Einrichtung zum Transportieren von Kabelabschnitten (**8**) senkrecht zu ihrer Achse, mit mindestens einem auf einem Maschinengestell (**22**) angeordneten, intermittierend angetriebenen endlosen Transportorgan (**2**), wobei das Transportorgan (**2**) an seinem äusseren Umfang in gleichen Abständen hintereinander angeordnete, durch die Kraft einer Feder (**38**) schliessende Greifer (**35**) aufweist, welche beide Enden eines von einer Kabelzuführeinrichtung (**9**) zugeführten Kabelabschnittes (**8**) im Bereich einer Umlenkstelle (**5**, **6**) des Transportorganes (**2**) greifen, den Kabelabschnitt (**8**) beim intermittierenden Umlauf des Transportorganes (**2**) halten, an Bearbeitungsstationen (**12**, **13**, **14**, **15**) vorbeifahren und im Bereich der anderen Umlenkstelle des Transportorganes (**2**) einer Kabelablage (**11**) oder einer weiteren Bestückungsanlage übergeben, **dadurch gekennzeichnet**, dass der auf einem einzelnen endlosen Transportorgan (**2**) angeordnete Greifer (**35**) ein drehbar gelagerter Doppelgreifer (**7**) ist.

2. Einrichtung nach Anspruch 1,
**dadurch gekennzeichnet**, dass der Doppelgreifer (**7**) durch die Kraft einer Feder (**30**) in einer ersten und/oder um 180° gedreht in einer zweiten Arbeitslage gehalten ist, bei welchen jedes Ende eines gefassten Kabelabschnittes (**8**) in einer parallelen Ebene zur Bewegungsebene des Transportorganes (**2**) gegen die Bearbeitungsstationen (**12**, **13**, **14**, **15**) gehalten ist.

3. Einrichtung nach Anspruch 2,
**dadurch gekennzeichnet**, dass am Doppelgreifer (**7**) eine Steuerscheibe (**44**) drehfest angeordnet ist, welche Führungsrillen (**45**) aufweist, in welche eine Steuerrolle (**46**) einer an einer Tragwand (**19**, **20**) des Maschinengestelles (**22**) angeordneten Schwenkvorrichtung (**47**) einlegbar ist, wobei jedes vom Doppelgreifer (**7**) gefasste Ende eines Kabelabschnittes (**8**) in einem Bewegungstakt in der gleichen parallelen Ebene in eine Ruhelage eingeschwenkt ist.

4. Einrichtung nach Anspruch 1,
**dadurch gekennzeichnet**, dass am Doppelgreifer (**7**) eine die genaue Bearbeitungslage des Doppelgreifers (**7**) bestimmende Zentriervorrichtung angeordnet ist, in welche Schwenkarme (**61**, **62**) eines an einer Halterung des Maschinengestelles (**22**) fest angeordneten Zentriermodules (**60**) eingreifen.

5. Einrichtung nach Anspruch 2
**dadurch gekennzeichnet**, dass der Doppelgreifer (**7**) am Transportorgan (**2**) senkrecht zur Bewegungsebene des Transportorganes (**2**) und senkrecht zur Achse der gefassten Enden des Kabelabschnittes (**8**) schiebbar gelagert ist und durch die Kraft einer Feder (**37**) in einer Ruhelage gehalten ist.

6. Einrichtung nach Anspruch 2,
**dadurch gekennzeichnet**, dass die Schwenkarme (**61**, **62**) des Zentriermoduls (**60**) Zentrierkufen (**63**, **64**) aufweisen, welche in je eine den Doppelgreifer (**7**) zentrierende und gleitend führende Führungsrille (**43**) des Doppelgreifers (**7**) eingreifen.

7. Einrichtung nach Anspruch 2,
**dadurch gekennzeichnet**, dass an der Tragwand (**19**, **20**) mindestens im Bereich der Kabelzuführeinrichtung (**9**) ein zusammenfahrbare Schwenkarme (**51**, **52**) mit Betätigungsrollen (**53** ,**54**) aufweisender, den Doppelgreifer (**7**) gegen die Kraft einer Feder (**38**) öffnender Greifer-Aktivator (**50**) fest angeordnet ist, wobei am oberen Ende eines Greiferarmes (**39**, **40**) des Doppelgreifers (**7**) ein die auflaufende Betätigungsrolle (**53**, **54**) aufnehmende Führungskurve (**55**, **56**) angeordnet ist.

8. Einrichtung nach Anspruch 2,
**dadurch gekennzeichnet**, dass an der Tragwand (**19**, **20**) mindestens eine den Doppelgreifer (**7**) drehende Drehvorrichtung (**70**, **71**) fest angeordnet ist, wobei die Drehvorrichtung (**70**, **71**) eine schiebbar gelagerte in ein mit dem Doppelgreifer (**7**) drehfest verbundenes Zahnritzel (**74**) eingreifende Zahnstange (**72**, **73**) aufweist.

9. Einrichtung nach Anspruch 1,
**dadurch gekennzeichnet**, dass in einem Tragkörper (**27**) des Doppelgreifers (**7**) kreisförmig angelegte Anbohrungen (**32**) angeordnet sind, und dass im Transportorgan (**2**) eine mit einer Kuppe (**33**) in eine Anbohrung (**32**) ragende, den drehbar gelagerten Doppelgreifer (**7**) durch die Kraft der Tellerfedern (**30**) in verschiedenen Stellungen sichernde Arretierschraube (**34**) angeordnet ist.
